# EUROPÄISCHE PATENTSCHRIFT

(11) **EP 3 091 230 B1**
(45) Veröffentlichungstag und Bekanntmachung des Hinweises auf die Patenterteilung: **09.06.2021**
(21) Anmeldenummer: 16164342.4
(22) Anmeldetag: 08.04.2016
(51) Int. Cl.: F04B 1/04, F04B 49/16, F04B 3/00, F04B 49/18

(54) **HYDROSTATISCHE KOLBENMASCHINE**
HYDROSTATIC PISTON MACHINE
MACHINE A PISTON HYDROSTATIQUE

(30) Priorität: 23.04.2015 DE 102015207440
(43) Veröffentlichungstag der Anmeldung: 09.11.2016
(73) Patentinhaber: Robert Bosch GmbH, 70442 Stuttgart (DE)
(72) Erfinder: Hendrix, Gottfried, 97737 Gemuenden (DE)

(56) Entgegenhaltungen:
- EP-B1- 0 927 305
- DE-A1-102006 052 775
- DE-B- 1 163 145
- DE-B- 1 278 249
- DE-C1- 19 613 080

## Beschreibung

Die Erfindung betrifft eine hydrostatische in ihrem Hubvolumen verstellbare Kolbenmaschine gemäß dem Oberbegriff des Patentanspruchs 1.

Zur Verstellung des Hubvolumens von hydrostatischen Axialkolbenmaschinen bei gleichbleibender Drehzahl ist es bekannt, einen Schwenkwinkel einer Schrägscheibe oder einer Zylindertrommel stufenlos zu verstellen und so den Hub der daran gekoppelten beziehungsweise der darin geführten Kolben während eines Umlaufs zu verändern. Damit wird das Hubvolumen im Verhältnis zur Drehzahl verstellt.

Weiterhin sind aus dem Stand der Technik Kolbenmaschinen bekannt, bei denen Teilmengen ihrer Zylinder komplett deaktiviert werden können. Dies geschieht z.B. über Ventile, die den Zylindern zugeordnet sind. Über die Ventile werden die zu deaktivierenden Zylinder nicht alternierend mit der Hochdruckseite und der Niederduckseite der Maschine sondern stets mit einer der beiden Seiten - meistens mit der Niederduckseite - verbunden. Damit ergibt sich eine gestufte Verstellmöglichkeit des Hubvolumens der Kolbenmaschine wobei die Anzahl der Abstufungsmöglichkeiten von der Anzahl der Zylinder abhängt. Bei der Konzeption derartiger Kolbenmaschinen müssen Aspekte der Symmetrie der verbleibenden aktiven Zylinder wegen einer möglichst gleichmäßigen Momenteneinleitung am Umfang und die Pulsation des Druckmittels berücksichtigt werden.

In der Druckschrift DE 10 2009 035 893 A1 ist eine Kolbenmaschine offenbart, bei der jeder Kolben einen inneren Kolbenteil und einen äußeren Kolbenteil hat, die gemeinsam einen Arbeitsraum des zugeordneten Zylinders begrenzen. Der äußere Kolbenteil kann hydraulisch blockiert und dadurch deaktiviert werden. Dazu sind Ventile zu jedem Koben vorgesehen, über die der Druck eines Rückraums des äußeren Kolbenteils verändert werden kann. Damit ergibt sich eine zweistufige Verstellmöglichkeit des Hubvolumens der Kolbenmaschine.

Nachteilig an derartigen Kolbenmaschinen ist, dass nur der eine (äußere) Teilkolben aktiviert und deaktiviert werden kann, während der andere (innere) Teilkolben stets aktiv bleibt.

Dem gegenüber liegt der Erfindung die Aufgabe zu Grunde, eine Kolbenmaschine zu schaffen, bei der alle Teilkolben aktiviert und deaktiviert werden können.

Diese Aufgabe wird gelöst durch eine Kolbenmaschine mit den Merkmalen des Patentanspruchs 1.

Die beanspruchte hydrostatische Kolbenmaschine hat zumindest einen - vorzugsweise mehrere - Kolben, der in einem jeweils zugeordneten Zylinder geführt ist. Jeder Kolben weist einen ersten Teilkolben und einen gegen den ersten Teilkolben relativ bewegbaren zweiten Teilkolben auf. Erfindungsgemäß weist jeder Zylinder einen ersten Arbeitsraum und einen davon durch den Kolben getrennten zweiten Arbeitraum auf. Jeder Teilkolben begrenzt mit einer Arbeitsfläche einen zugeordneten Arbeitraum. Der erste Arbeitsraum ist über ein erstes Absperrventil aktivierbar und deaktivierbar, und der zweite Arbeitsraum ist über ein zweites Absperrventil aktivierbar und deaktivierbar. Damit kann jeder Teilkolben des Kolbens unabhängig vom anderen Teilkolben aktiviert und deaktiviert werden. Die erfindungsgemäße Kolbenmaschine ist besonders geeignet für vorgespannte geschlossenen Kreisläufe sowie in Systeme mit einer Ladepumpe. In Verbindung mit einer stufenlos verstellbaren weiteren Maschine (Pumpe oder Motor) ergibt sich ein Getriebe, wobei die erfindungsgemäße Kolbenmaschine stets in der Stufe betrieben wird, die einen maximalen Wirkungsgrad des Getriebes ergibt. Bevorzugte Anwendungen sind ein direkter Antrieb der Kurbel einer Presse mit Schleichgang und Eilgang, ein Extruderantrieb mit wechselnder Drehzahl, ein flügelseitiger Motor eines Windradantrieb und ein Windenantrieb in der Schiffstechnik.

Besonders bevorzugt wird bei der erfindungsgemäßen Kolbenmaschine eine rotationssymmetrische und konzentrische Gestaltung des Zylinders und des Kolbens einschließlich seiner Teilkolben. Dabei kann der zweite Teilkolben den ersten Teilkolben umgreifen.

Weitere vorteilhafte Ausgestaltungen der Erfindung sind in den abhängigen Patentansprüchen beschrieben.

Die Variationsmöglichkeiten des Hubvolumens der erfindungsgemäßen Kolbenmaschine sind erweitert, wenn der Kolben einen dritten Teilkolben aufweist, der gegen die anderen Teilkolben relativ bewegbar ist, und wenn der Zylinder einen dritten Arbeitsraum aufweist, der über den Kolben von den anderen Arbeiträumen getrennten ist. Der dritte begrenzt Teilkolben mit einer dritten Arbeitsfläche den Arbeitsraum. Der dritte Arbeitsraum ist über ein drittes Absperrventil aktivierbar und deaktivierbar. Damit kann jeder der drei Teilkolben des Kolbens unabhängig von den anderen Teilkolben aktiviert und deaktiviert werden. Weitere derartige Teilkolben und Arbeitsräume sind möglich und erhöhen die Variationsmöglichkeiten des Hubvolumens der erfindungsgemäßen Kolbenmaschine entsprechend.

Bei rotierenden Kolbenmaschinen wie z.B. bei Axialkobenmaschinen oder Radialkolbenmaschinen werden mehrere gleichmäßig am Umfang verteile Kolben und Zylinder bevorzugt, wobei jedes Absperrventil zwischen einem als Zulauf einsetzbaren oder dienenden Arbeitsanschluss der Kolbenmaschine und einer Verzweigung zu den mehreren vergleichbaren Arbeitsräumen aller Zylinder angeordnet ist. So können mit einem Absperrventil alle am Umfang verteilten zugeordneten Arbeitsräume akitiviert und deaktivert werden, wodurch stets eine gleichmäßige Momenteneinleitung der Teilkolben am Umfang erfolgt.

Ablaufseitig ist bei einer unidirektional betriebenen Kolbenmaschine nur eine Verzweigung nötig, über die alle Arbeitsräume aller Zylinder mit dem ablaufseitigen Arbeitsanschluss der Kolbenmaschine verbunden sind.

Um die erfindungsgemäße Kolbenmaschine bidirektional betreiben zu können, benötigt sie einen weiteren als Zulauf einsetzbaren Arbeitsanschluss. Dann werden auch diesem Arbeitsanschluss weitere Verzweigungen zugeordnet, deren Anzahl - wie auch die Anzahl der erstgenannten Verzweigungen - derjenigen der Arbeitsräume pro Zylinder entspricht. Jede dieser weiteren Verzeigungen verbindet - wie auch die erstgenannten Verzweigungen - die vergleichbaren Arbeitsräumen aller Zylinder miteinander. Zwischen dem weiteren Arbeitsanschluss und jeder weiteren Verzweigung sind jeweilige weitere Absperrventile angeordnet, deren Anzahl - wie auch die Anzahl der erstgenannten Absperrventile - derjenigen der Teilkolben pro Zylinder entspricht. Es ergibt sich also eine Verdopplung der Verzweigungen und der Absperrventile gegenüber der vorbeschriebenen Ausgestaltung.

Gemäß dem oben gewürdigten Stand der Technik ergibt sich eine lediglich zweistufige Verstellmöglichkeit des Hubvolumens der Kolbenmaschine. Dem gegenüber ist die Verstellmöglichkeit der erfindungsgemäßen Kolbenmaschine verfeinert, wenn die dem ersten Arbeitsraum zugewandte erste Arbeitsfläche des ersten Teilkolbens eine Größe hat, die nicht der Größe der dem zweiten Arbeitsraum zugewandten zweiten Arbeitsfläche des zweiten Teilkolbens entspricht. Da nur die kleinere Arbeitsfläche oder nur die größere Arbeitsfläche oder beide Arbeitsflächen aktiviert werden können, ergeben sich drei Stufen der Verstellmöglichkeit des Hubvolumens.

Bei mehr als zwei (z.B. drei) Teilkolben pro Kolben wird es entsprechend bevorzugt, wenn alle (z.B. drei) Arbeitsflächen unterschiedlich groß sind. Damit sind weitere Stufen der Verstellmöglichkeit des Hubvolumens gegeben.

Konstruktiv besonders bevorzugt wird es, wenn der Kolben einen im Zylinder bewegbaren Kolbengrundkörper hat, der auch relativ zu allen Teilkolben bewegbar ist. Der Kolbengrundkörper ist im Wesentlichen an den von den Arbeitsflächen abgewandten Seiten der Teilkolben angeordnet.

Vorzugsweise ist der Kolbengrundkörper zur Führung - ähnlich einem herkömmlich Kolben - am Innenumfang des Zylinder anliegend. Dann hat der Kolbengrundkörper eine gesamte Querschnittsfläche, die der Summe aller Arbeitsflächen entspricht.

Der Kolbengrundkörper kann für jeden Teilkolben eine Anlagefläche aufweisen, über die der Teilkolben im aktivierten Zustand die Kraft des Druckmittels im Arbeitsraum von der Arbeitsfläche über die Anlagefläche an den Kolbengrundkörper überträgt.

Im Falle einer Radialkolbenmaschine kann eine Wälzkörper oder eine Rolle am Kolbengrundkörper gelagert sein und über Nocken abrollen. Damit hat der Kobengrundkörper ein mechanische Kopplung an die erfindungsgemäße Kobenmaschine.

Vorzugsweise mündet in jede Anlagefläche ein mit einem Gehäuseinnenraum oder einem Tank verbundener Entlastungskanal. Damit wird eine Relativbewegung des Kolbengrundkörpers gegenüber dem zugeordneten deaktiviert Teilkolben ermöglicht, da Druckmittel oder Luft in einen sich vergrößernden Zwischenraum zwischen den Kolbengrundkörper und den Teilkolben einströmen kann.

Der erste Teilkolben kann zu seiner Führung abschnittsweise in eine Ausnehmung des Kolbengrundkörpers eingesetzt sein. Die Ausnehmung ist vorzugsweise - wie der gesamte Kolben mit seinem Teilkolben - rotationssymmetrisch.

Bei der Weiterbildung mit drei Teilkolben wird es besonders bevorzugt, wenn der zweite Teilkolben den ersten Teilkolben umgreift, und wenn der dritte Teilkolben den Kolbengrundkörper umgreift.

Dabei kann der ersten Teilkolben kreiszylindrisch sein, während der zweite Teilkolben und der dritte Teilkolben ringförmig sind.

Zur zyklischen Befüllung und Entleerung der Arbeitsräume werden folgende drei Weiterbildungen bevorzugt:
Stromauf und stromab jedes Arbeitsraumes kann vorrichtungstechnisch einfach ein Rückschlagventil angeordnet sein. Bei der bevorzugten Weiterbildung mit den mehreren Zylindern und den mehreren Kolben sind diese Rückschlagventile zwischen der Verzweigung und jedem Arbeitsraum angeordnet.

Stromauf jedes Arbeitsraumes kann ein Schaltventil vorgesehen sein. Bei einem Betrieb der Kolbenmaschine stets in eine Richtung reicht stromab jedes Zylinders ein weiteres Schaltventil. Bei einer bidirektional betreibbaren Kolbenmaschine ist je nach Betriebsrichtung dient einer von zwei verschieden Kanälen als Zulauf und ist stromauf angeordnet, so dass pro Arbeitraum in jedem der beiden Kanäle ein Schaltventil nötig ist.

Es können auch Steuerschlitze stromauf und stromab der Arbeitsräume in einem Steuerspiegel oder einer Verteilerplatte vorgesehen sein.

Mehrere Ausführungsbeispiele einer erfindungsgemäßen Kolbenmaschine sind in den Zeichnungen dargestellt. Anhand der Figuren dieser Zeichnungen wird die Erfindung nun näher erläutert.

Es zeigen
Figur 1 in einem Längsschnitt einen Zylinder mit Kolben und einen Teil eines Schaltplans einer erfindungsgemäßen Radialkolbenmaschine gemäß einem ersten Ausführungsbeispiel mit maximalem Volumenstrom,
Figur 2 den Längsschnitt und den Schaltplan aus Figur 1 mit reduziertem Volumenstrom,
Figur 3 den Längsschnitt und den Schaltplan aus Figur 1 mit reduziertem Volumenstrom,
Figur 4 in einem Längsschnitt einen Zylinder mit Kolben und einen Teil eines Schaltplans einer erfindungsgemäßen Radialkolbenmaschine gemäß einem zweiten und einem dritten Ausführungsbeispiel mit maximalem Volumenstrom,
Figur 5 den Längsschnitt und den Schaltplan aus Figur 4 mit reduziertem Volumenstrom,
Figur 6 den Längsschnitt und den Schaltplan aus Figur 4 mit reduziertem Volumenstrom,
Figur 7 in einem Längsschnitt einen Zylinder mit Kolben und einen Teil eines Schaltplans einer erfindungsgemäßen Radialkolbenmaschine gemäß einem vierten und einem fünften Ausführungsbeispiel,
Figuren 8 bis 13 jeweils in einem Längsschnitt einen Zylinder mit Kolben einer erfindungsgemäßen Radialkolbenmaschine gemäß einem sechsten Ausführungsbeispiel mit einem Volumenstrom, der auf verschiedene Weisen reduziert ist,
Figur 14 in einem Längsschnitt den Zylinder mit Kolben aus Figur 8 mit maximalem Volumenstrom und mit einer ersten Variante eines Schaltplans und
Figur 15 in einem Längsschnitt den Zylinder mit Kolben aus Figur 8 mit maximalem Volumenstrom und mit einer zweiten Variante eines Schaltplans.

Figur 1 zeigt einen Zylinder 1 mit einem darin geführten Kolben 2, an dem ein Wälzkörper 4 gelagert ist. Diese Anordnung ist mehrfach vorgesehen und dabei gleichmäßig am Umfang eines (nicht gezeigten) Rotors des ersten Ausführungsbeispiels der erfindungsgemäßen Radialkolbenmaschine verteilt. Die Kolben 2 stützen sich über den jeweiligen Wälzkörper 4 an einer am Außenumfang der Radialkolbenmaschine angeordneten Hubkurve 6 ab, wobei an der Hubkurve 6 eine mehrere Nocken 8 gleichmäßig verteilt sind.

Das erste Ausführungsbeispiel der erfindungsgemäßen Radialkolbenmaschine wird als Pumpe eingesetzt. Sie hat einen Niederdruck führenden zulaufseitigen Arbeitsanschluss 10 und einen Hochdruck führenden ablaufseitigen weiteren Arbeitsanschluss 12. Die Radialkolbenpumpe wird in einem geschlossenen Kreis mit einem hydrostatischen Motor 14 verbunden. Da das Fördervolumen des ersten Ausführungsbeispiels der erfindungsgemäßen Radialkolbenpumpe in drei Stufen verstellt werden kann, kann der Motor 14 im Falle eines Konstantmotors bei gleichbleibender Antriebsdrehzahl der Radialkolbenpumpe in drei Stufen verstellt werden. Wenn der Motor 14 ein Verstellmotor ist, kann durch die drei Stufe eine Optimierung des Wirkungsgrades des Getriebes erreicht werden.

Die dreistufige Verstellmöglichkeit des Fördervolumens der Radialkolbenpumpe gemäß dem ersten Ausführungsbeispiel ist dadurch realisiert, dass der Kolben 2 als Stufenkolben und der Zylinder 1 als Stufenzylinder ausgebildet sind. Genauer gesagt haben beide einen mittleren konzentrischen verjüngten Abschnitt. Dadurch ist im Zylinder 1 ein mittlerer erster Arbeitsraum A1 und ein ringförmiger zweiter Arbeitsraum A2 gebildet. Der erste Arbeitsraum A1 wird durch eine erste Arbeitsfläche A1 begrenzt, die an einem ersten Teilkolben K1 gebildet ist. Der zweite Arbeitsraum R2 wird durch eine ringförmige zweite Arbeitsfläche A2 begrenzt, die an einem zweiten Teilkolben K2 gebildet ist. Der erste Teilkolben K1 ist kreiszylindrisch und zapfenartig. Der zweite Teilkolben K2 ist ringförmig und umgreift den ersten Teilkolben K1.

Weiterhin ist im Zylinder 1 ein Kolbengrundkörper 16 des Kolbens 2 geführt, an dessen äußeren (in Figur 1 unteren) Endabschnitt der Wälzkörper 4 gelagert ist und an dessen inneren (in Figur 1 oberen) Endabschnitt einerseits der erste Teilkolben K1 in eine konzentrische Ausnehmung 18 eingesetzt ist und andererseits der zweite Teilkolben K2 stirnseitig in Anlage gebracht werden kann. Am Boden der Ausnehmung 18 hat der Kolbengrundkörper 16 eine erste Anlagefläche 20 für den ersten Teilkolben K1 und an seiner vom Wälzkörper 4 abgewandten Stirnseite eine zweite Anlagefläche 22 für den zweiten Teilkolben K2.

Bei der in Figur 1 gezeigten Stufe mit maximalem Fördervolumen liegen die beiden Teilkolben K1, K2 stets an der zugeordneten Anlagefläche 20, 22 des Kolbengrundkörpers 16 an, so dass bei jedem Hub des Kolbens 2 im Zylinder 1 stets beide Arbeitsräume R1, R2 vergrößert und verkleinert werden. Dazu sind stromab des Arbeitsanschlusses 10 zwei zulaufseitige Kanäle 24, 26 mit jeweils zugeordneten Verzweigungen 28, 30 vorgesehen, wobei in jedem Kanal 24, 26 zwischen dem Arbeitsanschluss 10 und der Verzweigung 28, 30 ein Absperrventil 32, 34 vorgesehen ist. Jedes Absperrventil 32, 34 ist als 2/2-Wegeventil ausgebildet, das in einer durch einer federvorgespannten Grundstellung abgesperrt ist, und dass in einer durch einen elektrischen Aktor geöffneten Schaltstellung die zugeordnete Verzweigung 28, 30 mit dem Arbeitsanschluss 10 verbindet. Die erste Verzweigung 28 verzweigt zu den ersten Arbeitsräumen R1 aller Zylinder 1, während die zweite Verzweigung 28, 30 zu den zweiten Arbeitsräumen R2 aller Zylinder 1 verzweigt. Aus Gründen der Übersichtlichkeit wurden lediglich drei Zylinder 1 angenommen.

Ablaufseitig ist lediglich ein gemeinsamer weiterer Kanal 36 nötig, der eine weitere Verzweigung 38 mit dem weiteren Arbeitsanschluss 12 verbindet. Über die weitere Verzweigung 38 wird das Druckmittel unter Hochdruck der Arbeitsräume R1, R2 aller Zylinder 1 zusammengeführt. Für das in Figur 1 gezeigte maximale Fördervolumen der Radialkolbenpumpe sind die beiden Absperrventile 32, 34 bestromt und daher geöffnet.

Um die Bewegung des Kolbengrundkörpers 16 hin zum und weg vom deaktivierten Teilkolben K2 oder K2 zu ermöglichen ist ein verzweigter Entlastungskanal 42 vorgesehen, der sich im Innen des Kolbengrundkörpers 16 erstreckt, und der einen Gehäuseinnenraum der Radialkolbenpumpe mit den beiden Anlageflächen 20, 22 verbindet.

Figur 2 zeigt die Anordnung aus Figur 1, wobei die Radialkolbenpumpe auf ein verringertes Fördervolumen eingestellt ist. Dazu sind lediglich die (bei diesem Ausführungsbeispiel drei) ersten Arbeitsräume R1 der Radialkolbenpumpe aktiviert, während die (bei diesem Ausführungsbeispiel drei) zweiten Arbeitsräume R2 deaktiviert sind. Dazu wurde das zweite Absperrventil 34 über seine Feder geschlossen. Damit verbleiben die zweiten Teilkolben K2 stets in der in Figur 2 gezeigten Stellung, während die ersten Teilkolben K1 zusammen mit den Kolbengrundkörpern 16 die Hubbewegung ausführen.

Zur zyklischen Befüllung und Entleerung in Förderrichtung der Radialkolbenpumpe ist für jeden Arbeitsraum R1 R2 zulaufseitig und ablaufseitig ein Rückschlagventil 40 vorgesehen. Genauer gesagt ist zwischen jeder Verzweigung 28, 30, 38 und dem jeweiligen Arbeitsraum R1, R2 ein Rückschlagventil 40 vorgesehen, wobei die (bei diesem Ausführungsbeispiel drei) Rückschlagventile 40, die zwischen dem ablaufseitigen weiteren Kanal 36 und dem deaktivierten zweiten Arbeitsräumen R2 aller Zylinder 1 angeordnet sind, in diesem Betriebszustand stets geschlossen sind, da im weiteren Kanal 36 stets Hochdruck herrscht, während in den zweiten Arbeitsräumen R2 stets Niederdruck herrscht. Alle Rückschlagventile 40, die den ersten Arbeitsräumen R1 zugeordnet sind, öffnen und schließen bei diesem Betriebszustand zyklisch.

Figur 3 zeigt die Anordnung aus Figuren 1 und 2, wobei die Radialkolbenpumpe auf ein verringertes Fördervolumen eingestellt ist. Dazu sind lediglich die (bei diesem Ausführungsbeispiel drei) zweiten Arbeitsräume R2 der Radialkolbenpumpe aktiviert, während die (bei diesem Ausführungsbeispiel drei) ersten Arbeitsräume R1 deaktiviert sind. Dazu wurde das erste Absperrventil 32 über seine Feder geschlossen. Damit verbleiben die ersten Teilkolben K1 stets in der in Figur 2 gezeigten Stellung, während der zweiten Teilkolben K2 zusammen mit den Kolbengrundkörpern 16 die Hubbewegung ausführen.

Die (bei diesem Ausführungsbeispiel drei) Rückschlagventile 40, die zwischen dem ablaufseitigen weiteren Kanal 36 und dem deaktivierten ersten Arbeitsräumen R1 aller Zylinder 1 angeordnet sind, sind in diesem Betriebszustand stets geschlossen, da im weiteren Kanal 36 stets Hochdruck herrscht, während in den ersten Arbeitsräumen R1 stets Niederdruck herrscht. Alle Rückschlagventile 40, die den zweiten Arbeitsräumen R2 zugeordnet sind, öffnen und schließen bei diesem Betriebszustand zyklisch.

Da die erste Arbeitsfläche A1 kleiner als die umlaufende zweite Arbeitsfläche A2 ist, ist das Fördervolumen im Betrieb gemäß Figur 3 größer als das Fördervolumen beim Betrieb gemäß Figur 2. Insgesamt zeigen die Figuren 1 bis 3 die drei unterschiedlichen Stufen des Fördervolumens des ersten Ausführungsbeispiels der erfindungsgemäßen Radialkolbenpumpe.

Die Figuren 4 bis 6 zeigen in einer jeweiligen gemeinsamen Darstellung ein zweites und ein drittes Ausführungsbeispiel der erfindungsgemäßen Radialkolbenmaschine, die ebenfalls als Radialkolbenpumpe betrieben wird. Dabei entsprechen die gezeigten Betriebszustände beziehungsweise Stufen, die Zylinder 1, die Kolben 2, die Wälzkörper 4, die Kanäle 24, 26, 36 mit den Verzweigungen 28, 30, 38 und die beiden Absperrventile 32, 34 denjenigen des ersten Ausführungsbeispiels gemäß den Figuren 1 bis 3. Auch der von der Radialkolbenpumpe versorgte hydrostatische Motor 14 entspricht dem vorhergehenden Ausführungsbeispiel.

Abweichend vom ersten Ausführungsbeispiel gemäß den Figuren 1 bis 3 ist die zyklische beziehungsweise abwechselnde Verbindung der Arbeitsräume R1, R2 synchron zu den Flanken der Nocken 8 der Hubkurve 6 gemäß dem zweiten Ausführungsbeispiel auch über jeweilige zulaufseitige Schaltventile 44 und über ein gemeinsames ablaufseitiges weiteres Schaltventil 46 oder gemäß dem dritten Ausführungsbeispiel über eine Schlitzsteuerung mit einem Steuerspiegel A, B und einer Verteilerplatte 48 möglich. In den Figuren 4 bis 6 sind diese beiden Ausführungsbeispiele gemeinsam dargestellt.

Durch den Druckunterschied zwischen der hydraulischer Vorspannung in den Kanälen 24, 26 und dem Gehäusedruck einsteht eine Kraft, die die Teilkolben K1, K2 ausfahren lässt und die Wälzkörper 4 an die Hubkurve 6 presst. Dies sorgt für einen unterbrechungsfreien Lauf der Wälzkörper 4 über die Nocken 8 der Hubkurve 6. Sind im Pumpenbetrieb alle zulaufseitigen Kanäle 24, 26 offen geschaltet, werden alle Arbeitsräume R1, R2, R3 mit Druckmittel befüllt und durch den Nockenhub in Richtung ablaufseitigen Kanal 36 gefördert.

Wenn über ein Absperrventil 32, 34 eine Gruppe von gleichartigen Teilkolben K1, K2 aller Zylinder 1 abgeschaltet wird, werden diese Teilkolben K1, K2 gegen mechanische obere Anschläge der Zylinder 1 eingedrückt, aber mechanisch nicht wieder in Richtung Hubkurve 6 bewegt. Beim Absperren einer Gruppe von Arbeitsräumen R1, R2 wird das restliche Druckmittel beim nächsten Hub aus diesen Arbeitsräumen R1, R2 in den ablaufseitigen Kanal 36 gefördert. Danach erfolgt kein Rückhub der abgeschalteten Teilkolben K1, K2 zur Hubkurve 6. Durch die Entlastungskanäle 42 drückt der Gehäuseinnendruck die abgeschalteten Teilkolben K1, K2 gegen die oberen Anschläge der Zylinder 1, es findet keine weitere Förderung statt.

Figur 7 zeigt einen Teil eines vierten und eines fünften Ausführungsbeispiels der erfindungsgemäßen Radialkolbenmaschine. Sie ist bidirektional mit maximaler Flexibilität betreibbar. Der Zylinder 1, der Kolben 2, der Wälzkörper 4, die Hubkurve 6, und die Verbindung des Arbeitsanschlusses 10 über die beiden Kanäle 24, 26 mit dem Zylinder 1 und die gemeinsame Darstellung der Schaltventile 44 mit dem Steuerspiegel A, B und der Verteilerplatte 48 entsprechen dem zweiten und dem dritten Ausführungsbeispiele gemäß Figur 4.

Zur Ermöglichung einer Umkehrung der Betriebsrichtung ist auch der weitere Arbeitsanschluss 12 über zwei getrennte weitere Kanäle 36 mit den ersten Arbeitsräumen R1 aller Zylinder 1 und den zweiten Arbeitsräumen R2 aller Zylinder 1 verbindbar. Dazu ist in jedem weiteren Kanal 36 ein weiteres Absperrventil 50 und eine weitere Verzweigung 38 und ein weiteres Schaltventil 46 oder eine entsprechende Schlitzsteuerung vorgesehen. Es ergibt sich insgesamt ein symmetrischer Aufbau des Schaltplans und eine gleichartige Verbindung beider Arbeitsanschlüsse 10, 12 mit den Zylindern 1. Die Abschaltung der gewünschten Gruppe von gleichartigen Arbeitsräumen R1 oder R2 erfolgt dann je nach Betriebsrichtung der Radialkolbenmaschine durch das zulaufseitige Absperrventil 32, 34 oder 50.

Die Figuren 8 bis 13 zeigen jeweils in einem Längsschnitt einen Zylinder 101 mit einem Kolben 102 gemäß einem sechsten Ausführungsbeispiel der erfindungsgemäßen Radialkolbenmaschine, die weitere Stufen ihres Hubvolumens bietet. Der Kolbengrundkörper 116 hat eine zusätzliche äußerste umlaufende dritte Anlagefläche 122 für einen ringförmigen dritten Teilkolben K3, der mit seiner umlaufenden dritten Arbeitsfläche A3 einen dritten Arbeitsraum R3 des Zylinders 101 begrenzt. Während der zweite Teilkolben - wie auch bei den vorhergehenden Ausführungsbeispielen - am Außenumfang des ersten Teilkolbens K1 anliegt, umgreift der dritte Teilkolben K3 den Kolbengrundkörper 116.

Um die Anzahl der Stufen des einstellbaren Hubvolumens zu maximieren, haben alle drei Teilkolben K1, K2, K3 unterschiedlich große Arbeitsflächen A1, A2, A3. Figur 8 zeigt einen Betriebszustand, bei dem der erste und der zweite Arbeitsraum R1, R2 aktiviert sind, während der dritte Arbeitsraum R3 deaktiviert ist. Figur 9 zeigt einen Betriebszustand, bei dem der erste und der dritte Arbeitsraum R1, R3 aktiviert sind, während der zweite Arbeitsraum R2 deaktiviert ist. Figur 10 zeigt einen Betriebszustand, bei dem der zweite und der dritte Arbeitsraum R2, R3 aktiviert sind, während der erste Arbeitsraum R1 deaktiviert ist. Figur 11 zeigt einen Betriebszustand, bei dem nur der erst Arbeitsraum R1 aktiviert ist. Figur 12 zeigt einen Betriebszustand, bei dem nur der zweite Arbeitsraum R2 aktiviert ist. Figur 13 zeigt einen Betriebszustand, bei dem nur der dritte Arbeitsraum R3 aktiviert ist.

Figuren 14 und 15 zeigen jeweils in einem Längsschnitt den Zylinder 101 mit dem Kolben 102 gemäß dem sechsten Ausführungsbeispiel aus den Figuren 8 bis 13. Der Entlastungskanal 142 dieses Ausführungsbeispiels hat eine Verzweigung zu den drei Anlageflächen 20, 22, 122, so dass bei jedem deaktivierten oder abgeschalteten Teilkolben K1, K2, K3 Druckmittel aus dem Gehäuseinnenraum in den sich zwischen dem betroffenen Teilkolben K1, K2, K3 und dem Kolbengrundkörper 116 bildenden Zwischenraum nachgesaugt werden kann.

Figur 14 zeigt zusätzlich den Schaltplan des Zylinders 101 einer bidirektional betreibbaren Radialkolbenmaschine. Jedem Arbeitsraum R1, R2, R3 sind einerseits ein Schaltventil 44 und andererseits ein weiteres Schaltventil 46 zugeordnet, die beide in Abhängigkeit der momentan überfahrenen Flanke der Nocken 8 der Hubkurve 6 geschaltet werden.

Figur 15 zeigt zusätzlich den Schaltplan des Zylinders 101 einer Radialkolbenmaschine, die nur in einer Richtung betrieben werden soll. Dabei riecht ablaufseitig ein gemeinsames weiteres Schaltventil für die drei Arbeitsräume R1, R2, R3 des Zylinders 101 aus.

Wie bereits zuvor beschrieben, kann statt der Schaltventile 44, 46 auch eine Schlitzsteuerung mit einem Steuerspiegel A, B und einer Verteilerplatte 148 vorgesehen sein.

Offenbart ist eine hydrostatische Kolbenmaschine mit mehreren Stufenkolben, die in einem jeweils zugeordneten Zylinder geführt sind. Jeder Stufenkolben weist einen ersten Teilkolben und am Außenumfang zumindest einen gegen den ersten Teilkolben relativ bewegbaren weiteren Teilkolben auf. Jeder Zylinder weist einen ersten Arbeitsraum und zumindest einen davon durch den Stufenkolben getrennten weiteren Arbeitraum auf. Jeder Teilkolben begrenzt mit einer Arbeitsfläche einen zugeordneten Arbeitraum. Der erste Arbeitsraum ist über ein oder zwei erste Schaltventile zu- und abschaltbar, und jeder weitere Arbeitsraum ist über ein oder zwei weitere Schaltventile zu- und abschaltbar. Damit kann jeder Teilkolben des Stufenkolbens unabhängig vom anderen Teilkolben aktiviert und deaktiviert werden.

### Bezugszeichenliste

- 1; 101: Zylinder
- 2; 102: Kolben
- 4: Wälzkörper
- 6: Hubkurve
- 8: Nocke
- 10: Arbeitsanschluss
- 12: weiterer Arbeitsanschluss
- 14: Motor
- 16; 116: Kolbengrundkörper
- 18: Ausnehmung
- 20: erste Anlagefläche
- 22: zweite Anlagefläche
- 24: erster Kanal
- 26: zweiter Kanal
- 28: erste Verzweigung
- 30: zweite Verzweigung
- 32: erstes Absperrventil
- 34: zweites Absperrventil
- 36: weiterer Kanal
- 38: weitere Verzweigung
- 40: Rückschlagventil
- 42; 142: Entlastungskanal
- 44: Schaltventil
- 46: weiteres Schaltventil
- 48; 148: Verteilerplatte
- 50: weiteres Absperrventil
- 122: dritte Anlagefläche
- A, B: Steuerspiegel
- A1: erste Arbeitsfläche
- A2: zweite Arbeitsfläche
- A3: dritte Arbeitsfläche
- K1: erster Teilkolben
- K2: zweiter Teilkolben
- K3: dritter Teilkolben
- R1: erster Arbeitsraum
- R2: zweiter Arbeitsraum
- R3: dritter Arbeitsraum

## Patentansprüche

1. Hydrostatische Kolbenmaschine mit zumindest einem Kolben (2; 102), der in einem zugeordneten Zylinder (1; 101) bewegbar ist, wobei der Kolben (2; 102) einen ersten Teilkolben (K1)und einen gegen den ersten Teilkolben (K1) relativ bewegbaren zweiten Teilkolben (K2) aufweist, **dadurch gekennzeichnet, dass** der Zylinder (1; 101) einen ersten Arbeitsraum (R1) und einen davon durch den Kolben (2; 102) getrennten zweiten Arbeitraum (R2) aufweist, wobei jeder Teilkolben (K1, K2) einen Arbeitraum (R1, R2) begrenzt, und wobei der erste Arbeitsraum (R1) über ein erstes Absperrventil (32) aktivierbar und deaktivierbar ist, und wobei der zweite Arbeitsraum (R2) über ein zweites Absperrventil (34) aktivierbar und deaktivierbar ist.

2. Kolbenmaschine nach Anspruch 1, wobei der Kolben (102) einen dritten Teilkolben (K3) aufweist, der gegen die anderen Teilkolben (K1, K2) relativ bewegbar ist, und wobei der Zylinder (101) einen dritten Arbeitsraum (R3) aufweist, der durch den Kolben (102) von den anderen Arbeitsräumen (R1, R2) getrennten ist, und wobei der dritte Teilkolben (K3) den dritten Arbeitsraum (R3) begrenzt, und wobei der dritte Arbeitsraum (A3) über ein drittes Absperrventil aktivierbar und deaktivierbar ist.

3. Kolbenmaschine nach Anspruch 1 oder 2 mit mehreren Kolben (2; 102) und Zylindern (1; 101), wobei jedes Absperrventil (32, 34) zwischen einem Arbeitsanschluss (10) der Kolbenmaschine und einer Verzweigung (28, 30) zu den mehreren gleichartigen Arbeitsräumen (R1, R2, R3) aller Zylinder (1; 101) angeordnet ist.

4. Kolbenmaschine nach Anspruch 3 mit weiteren Absperrventilen (50), deren Anzahl derjenigen der Teilkolben (K1, K2, K3) pro Zylinder (1; 101) entspricht, wobei jedes weitere Absperrventil (50) zwischen einem weiteren Arbeitsanschluss (12) der Kolbenmaschine und einer weiteren Verzweigung (38) zu den mehreren gleichartigen Arbeitsräumen (R1, R2, R3) aller Zylinder (1; 101) angeordnet ist.

5. Kolbenmaschine nach einem der vorhergehenden Ansprüche, wobei eine dem ersten Arbeitsraum (R1) zugewandte erste Arbeitsfläche (A1) des ersten Teilkolbens (K1) eine Größe hat, die ungleich einer Größe einer dem zweiten Arbeitsraum (R2) zugewandte zweiten Arbeitsfläche (A2) des zweiten Teilkolbens (K2) ist.

6. Kolbenmaschine nach einem der vorhergehenden Ansprüche, wobei der Kolben (2; 102) einen im Zylinder (1; 101) bewegbaren Kolbengrundkörper (16; 116) hat, der relativ zu den Teilkolben (K1, K2, K3) bewegbar ist.

7. Kolbenmaschine nach Anspruch 5 und 6, wobei der Kolbengrundkörper (16; 116) eine Querschnittsfläche hat, die der Summe der Arbeitsflächen (A1, A2, A3) entspricht.

8. Kolbenmaschine nach Anspruch 6 oder Anspruch 7, wobei der Kolbengrundkörper (16; 116) für jeden Teilkolben (K1, K2, K3) eine Anlagefläche (20, 22, 122) aufweist.

9. Kolbenmaschine nach Anspruch 8, wobei in jede Anlagefläche (20, 22, 122) ein mit einer Druckmittelsenke verbundener Entlastungskanal (42; 142) mündet.

10. Kolbenmaschine nach einem der Ansprüche 6 bis 9, wobei der erste Teilkolben (K1) in eine Ausnehmung (18) des Kolbengrundkörpers (16; 116) eingesetzt ist.

11. Kolbenmaschine nach Anspruch 2 und nach einem der Ansprüche 6 bis 8, wobei der zweite Teilkolben (K2) den ersten Teilkolben (K1) umgreift, und wobei der dritte Teilkolben (K3) den Kolbengrundkörper (116) umgreift.

12. Kolbenmaschine nach Anspruch 11, wobei der ersten Teilkolben (K1) kreiszylindrisch ist, und wobei der zweite Teilkolben (K2) und der dritte Teilkolben (K3) ringförmig sind.

13. Kolbenmaschine nach einem der vorhergehenden Ansprüche, wobei stromauf und stromab jedes Arbeitsraumes (R1, R2, R3) ein Rückschlagventil (40) angeordnet ist.

14. Kolbenmaschine nach einem der Ansprüche 1 bis 12, wobei stromauf jedes Arbeitraumes (R1, R2, R3) ein Schaltventil (44) vorgesehen ist, und wobei stromab jedes Zylinders (1) oder jedes Arbeitraumes (R1, R2, R3) ein weiteres Schaltventil (46) angeordnet ist.

15. Kolbenmaschine nach einem der Ansprüche 1 bis 12, wobei stromauf und stromab der Arbeitsräume (R1, R2, R3) eine Schlitzteuerung vorgesehen ist.

## Claims

1. Hydrostatic piston machine having at least one piston (2; 102) which is movable in an assigned cylinder (1; 101), wherein the piston (2; 102) has a first sub-piston (K1) and a second sub-piston (K2) which is movable relative to the first sub-piston (K1), **characterized in that** the cylinder (1; 101) has a first operating chamber (R1) and a second operating chamber (R2) which is separated from said first operating chamber (R1) by the piston (2; 102), wherein each sub-piston (K1, K2) delimits an operating chamber (R1, R2), and wherein the first operating chamber (R1) is able to be activated and deactivated by way of a first shut-off valve (32), and wherein the second operating chamber (R2) is able to be activated and deactivated by way of a second shut-off valve (34).

2. Piston machine according to Claim 1, wherein the piston (102) has a third sub-piston (K3) which is movable relative to the other sub-pistons (K1, K2), and wherein the cylinder (101) has a third operating chamber (R3) which is separated from the other operating chambers (R1, R2) by the piston (102), and wherein the third sub-piston (K3) delimits the third operating chamber (R3), and wherein the third operating chamber (A3) is able to be activated and deactivated by way of a third shut-off valve.

3. Piston machine according to Claim 1 or 2, having a plurality of pistons (2; 102) and cylinders (1; 101), wherein each shut-off valve (32, 34) is disposed between an operating connection (10) of the piston machine and a branch (28, 30) to the plurality of operating chambers (R1, R2, R3) of identical type of all cylinders (1; 101).

4. Piston machine according to Claim 3, having further shut-off valves (50), the number of the latter corresponding to that of the sub-pistons (K1, K2, K3) per cylinder (1; 101), wherein each further shut-off valve (50) is disposed between a further operating connection (12) of the piston machine and a further branch (38) to the plurality of operating chambers (R1, R2, R3) of identical type of all cylinders (1; 101).

5. Piston machine according to one of the preceding claims, wherein a first operating face (A1) of the first sub-piston (K1) that faces the first operating chamber (R1) has a size which is not equal to a size of the second operating face (A2) for the second sub-piston (K2) that faces the second operating chamber (R2).

6. Piston machine according to one of the preceding claims, wherein the piston (2; 102) has a piston main body (16; 116) which is movable in the cylinder (1; 101) and movable relative to the sub-pistons (K1, K2, K3).

7. Piston machine according to Claims 5 and 6, wherein the piston main body (16; 116) has a cross-sectional face which corresponds to the sum of the operating faces (A1, A2, A3).

8. Piston machine according to Claim 6 or Claim 7, wherein the piston main body (16; 116) has one bearing face (20, 22, 122) for each sub-piston (K1, K2, K3).

9. Piston machine according to Claim 8, wherein a relief duct (42; 142) which is connected to a pressurizing-medium sink opens into each bearing face (20, 22, 122).

10. Piston machine according to one of Claims 6 to 9, wherein the first sub-piston (K1) is inserted in a clearance (18) of the piston main body (16; 116).

11. Piston machine according to Claim 2, and according to one of Claims 6 to 8, wherein the second sub-piston (K2) encompasses the first sub-piston (K1), and wherein the third sub-piston (K3) encompasses the piston main body (116).

12. Piston machine according to Claim 11, wherein the first sub-piston (K1) is circular-cylindrical, and wherein the second sub-piston (K2) and the third sub-piston (K3) are annular.

13. Piston machine according to one of the preceding claims, wherein one check valve (40) is disposed upstream and downstream of each operating chamber (R1, R2, R3).

14. Piston machine according to one of Claims 1 to 12, wherein one switchover valve (44) is provided upstream of each operating chamber (R1, R2, R3), and wherein one further switchover valve (46) is disposed downstream of each cylinder (1) or each operating chamber (R1, R2, R3).

15. Piston machine according to one of Claims 1 to 12, wherein port control is provided upstream and downstream of the operating chambers (R1, R2, R3).

## Revendications

1. Machine à pistons hydrostatique comportant au moins un piston (2 ; 102) qui est mobile dans un cylindre associé (1 ; 101), le piston (2 ; 102) comprenant un premier piston partiel (K1) et un deuxième piston partiel (K2) mobile relativement au premier piston partiel (K1), **caractérisée en ce que** le cylindre (1 ; 101) comprend une première chambre de travail (R1) et une deuxième chambre de travail (R2) séparée de celle-ci par le piston (2 ; 102), chaque piston partiel (K1, K2) délimitant une chambre de travail (R1, R2), et la première chambre de travail (R1) pouvant être activée et désactivée par le biais d'une première soupape d'arrêt (32), et la deuxième chambre de travail (R2) pouvant être activée et désactivée par le biais d'une deuxième soupape d'arrêt (34) .

2. Machine à pistons selon la revendication 1, le piston (102) comprenant un troisième piston partiel (K3) qui est mobile relativement aux autres pistons partiels (K1, K2), et le cylindre (101) comprenant une troisième chambre de travail (R3) qui est séparée des autres chambres de travail (R1, R2) par le piston (102), et le troisième piston partiel (K3) délimitant la troisième chambre de travail (R3), et la troisième chambre de travail (A3) pouvant être activée et désactivée par le biais d'une troisième soupape d'arrêt.

3. Machine à pistons selon la revendication 1 ou 2 comportant plusieurs pistons (2 ; 102) et cylindres (1 ; 101), chaque soupape d'arrêt (32, 34) étant disposée entre un raccord de travail (10) de la machine à pistons et une bifurcation (28, 30) vers les plusieurs chambres de travail (R1, R2, R3) similaires de tous les cylindres (1 ; 101).

4. Machine à pistons selon la revendication 3 comportant d'autres soupapes d'arrêt (50) dont le nombre correspond à celui des pistons partiels (K1, K2, K3) pour chaque cylindre (1 ; 101), chaque autre soupape d'arrêt (50) étant disposée entre un autre raccord de travail (12) de la machine à pistons et une autre bifurcation (38) vers les plusieurs chambres de travail (R1, R2, R3) similaires de tous les cylindres (1 ; 101).

5. Machine à pistons selon l'une des revendications précédentes, une première surface de travail (A1), tournée vers la première chambre de travail (R1), du premier piston partiel (K1) ayant une taille qui est différente d'une taille d'une deuxième surface de travail (A2), tournée vers la deuxième chambre de travail (R2), du deuxième piston partiel (K2).

6. Machine à pistons selon l'une des revendications précédentes, le piston (2 ; 102) ayant un corps de base de piston (16 ; 116) mobile dans le cylindre (1 ; 101), lequel corps de base est mobile relativement aux pistons partiels (K1, K2, K3).

7. Machine à pistons selon les revendications 5 et 6, le corps de base de piston (16 ; 116) ayant une aire en section transversale qui correspond à la somme des surfaces de travail (A1, A2, A3).

8. Machine à pistons selon la revendication 6 ou la revendication 7, le corps de base de piston (16 ; 116) comprenant une surface d'appui (20, 22, 122) pour chaque piston partiel (K1, K2, K3).

9. Machine à pistons selon la revendication 8, un canal de détente (42 ; 142) relié à un puits de fluide sous pression débouchant dans chaque surface d'appui (20, 22, 122) .

10. Machine à pistons selon l'une des revendications 6 à 9, le premier piston partiel (K1) étant inséré dans un évidement (18) du corps de base de piston (16 ; 116).

11. Machine à pistons selon la revendication 2 et selon l'une des revendications 6 à 8, le deuxième piston partiel (K2) enveloppant le premier piston partiel (K1), et le troisième piston partiel (K3) enveloppant le corps de base de piston (116).

12. Machine à pistons selon la revendication 11, le premier piston partiel (K1) étant cylindrique circulaire, et le deuxième piston partiel (K2) et le troisième piston partiel (K3) étant annulaires.

13. Machine à pistons selon l'une des revendications précédentes, une soupape anti-retour (40) étant disposée en amont et en aval de chaque chambre de travail (R1, R2, R3).

14. Machine à pistons selon l'une des revendications 1 à 12, une soupape de commutation (44) étant prévue en amont de chaque chambre de travail (R1, R2, R3), et une autre soupape de commutation (46) étant prévue en aval de chaque cylindre (1) ou de chaque chambre de travail (R1, R2, R3).

15. Machine à pistons selon l'une des revendications 1 à 12, une commande par lumières étant prévue en amont et en aval des chambres de travail (R1, R2, R3).
